# EUROPÄISCHE PATENTSCHRIFT

(11) **EP 2 680 994 B1**
(45) Veröffentlichungstag und Bekanntmachung des Hinweises auf die Patenterteilung: **18.05.2016**
(21) Anmeldenummer: 12714211.5
(22) Anmeldetag: 02.03.2012
(51) Int. Cl.: B23D 57/02

(54) **WERKZEUGMASCHINENTRENNVORRICHTUNG**
MACHINE TOOL DEVICE FOR CUTTING
DISPOSITIF D'UNE MACHINE OUTIL DEFINI POUR DU COUPAGE.

(30) Priorität: 03.03.2011 DE 102011005012
(43) Veröffentlichungstag der Anmeldung: 08.01.2014
(73) Patentinhaber: Robert Bosch GmbH, 70469 Stuttgart (DE)
(72) Erfinder: FUCHS, Rudolf, 73765 Neuhausen (DE); GRULICH, Petr, 73230 Kichheim unter Teck (DE); ENGELFRIED, Uwe, 73760 Ostfildern (DE)
(86) Internationale Anmeldenummer: PCT/EP2012/000950
(87) Internationale Veröffentlichungsnummer: WO 2012/116838

(56) Entgegenhaltungen:
- EP-A2- 0 183 902
- US-A- 2 348 612
- US-A- 5 184 598
- US-A1- 2007 169 605

## Beschreibung

### Stand der Technik

Es sind bereits Werkzeugmaschinentrennvorrichtungen, insbesondere Handwerkzeugmaschinentrennvorrichtungen, mit zumindest einem Schneidstrang und mit zumindest einer Führungseinheit bekannt.

### Offenbarung der Erfindung

Die Erfindung geht aus von einer im Oberbegriff des Anspruchs 1 beschriebenen Werkzeugmaschinentrennvorrichtung, insbesondere von einer Handwerkzeugmaschinentrennvorrichtung, mit zumindest einem Schneidstrang und mit zumindest einer Führungseinheit. Ein solches Werkzeugmaschinentrennvorrichtung ist der US 2 348 612 A zu entnehmen.

Aufgabe der Erfindung ist es, eine Werkzeugmaschinentrennvorrichtung der eingangs genannten Art weiterzuentwickeln.

Diese Aufgabe wird mit einer Werkzeugmaschinen trennvorrictung mit den Merkmalen des Anspruchs 1 gelöst.

Es wird vorgeschlagen, dass die Führungseinheit zumindest ein Segmentführungselement zur Führung des Schneidstrangs aufweist, das dazu vorgesehen ist, eine Bewegung des Schneidstrangs, in einer von der Führungseinheit abgewandten Richtung betrachtet, zumindest entlang einer zumindest im Wesentlichen parallel zu einer Schneidebene des Schneidstrangs verlaufenden Richtung zu begrenzen. Unter einem "Schneidstrang" soll hier insbesondere eine Einheit verstanden werden, die dazu vorgesehen ist, einen atomaren Zusammenhalt eines zu bearbeitenden Werkstücks örtlich aufzuheben, insbesondere mittels eines mechanischen Abtrennens und/oder mittels eines mechanischen Abtragens von Werkstoffteilchen des Werkstücks. Bevorzugt ist der Schneidstrang dazu vorgesehen, das Werkstück in zumindest zwei physikalisch voneinander getrennte Teile zu separieren und/oder zumindest teilweise Werkstoffteilchen des Werkstücks ausgehend von einer Oberfläche des Werkstücks abzutrennen und/oder abzutragen. Unter einer "Führungseinheit" soll hier insbesondere eine Einheit verstanden werden, die dazu vorgesehen ist, eine Zwangskraft zumindest entlang einer Richtung senkrecht zu einer Schneidrichtung des Schneidstrangs auf den Schneidstrang auszuüben, um eine Bewegungsmöglichkeit des Schneidstrangs entlang der Schneidrichtung vorzugeben. In diesem Zusammenhang soll unter "vorgesehen" insbesondere speziell ausgelegt und/oder speziell ausgestattet verstanden werden. Bevorzugt weist die Führungseinheit zumindest ein Führungselement auf, insbesondere eine Führungsnut, durch das der Schneidstrang geführt wird. Bevorzugt ist der Schneidstrang, in einer Schneidebene betrachtet, entlang eines gesamten Umfangs der Führungseinheit durch die Führungseinheit mittels des Führungselements, insbesondere der Führungsnut, geführt. Der Begriff "Schneidebene" soll hier insbesondere eine Ebene definieren, in der der Schneidstrang entlang eines Umfangs der Führungseinheit in zumindest zwei zueinander entgegengesetzt gerichtete Schneidrichtungen relativ zur Führungseinheit bewegt wird. Bevorzugt ist die Schneidebene bei einer Bearbeitung eines Werkstücks zumindest im Wesentlichen quer zu einer bearbeitenden Werkstückoberfläche ausgerichtet. Unter "zumindest im Wesentlichen quert" soll hier insbesondere eine Ausrichtung einer Ebene und/oder einer Richtung relativ zu einer weiteren Ebene und/oder einer weiteren Richtung verstanden werden, die bevorzugt von einer parallelen Ausrichtung der Ebene und/oder der Richtung relativ zu der weiteren Ebene und/oder der weiteren Richtung abweicht. Es ist jedoch auch denkbar, dass die Schneidebene bei einer Bearbeitung eines Werkstücks zumindest im Wesentlichen parallel zu einer bearbeitenden Werkstückoberfläche ausgerichtet ist, insbesondere bei einer Ausbildung des Schneidstrangs als Schleifmittel usw.

Unter einer "Schneidrichtung" soll hier insbesondere eine Richtung verstanden werden, entlang der der Schneidstrang zur Erzeugung eines Schneidspalts und/oder zur Abtrennung und/oder zur Abtragung von Werkstoffteilchen eines zu bearbeitenden Werkstücks in zumindest einem Betriebszustand infolge einer Antriebskraft und/oder eines Antriebsmoments, insbesondere in der Führungseinheit, bewegt wird. Bevorzugt wird der Schneidstrang in einem Betriebszustand entlang der Schneidrichtung relativ zur Führungseinheit bewegt. Besonders bevorzugt bilden der Schneidstrang und die Führungseinheit ein geschlossenes System. Der Begriff "geschlossenes System" soll hier insbesondere ein System definieren, das zumindest zwei Komponenten umfasst, die mittels eines Zusammenwirkens in einem demontierten Zustand des Systems von einem dem System übergeordneten System, wie beispielsweise einer Werkzeugmaschine, eine Funktionalität beibehalten und/oder die im demontierten Zustand unverlierbar miteinander verbunden sind. Bevorzugt sind die zumindest zwei Komponenten des geschlossenen Systems für einen Bediener zumindest im Wesentlichen unlösbar miteinander verbunden. Unter "zumindest im Wesentlichen unlösbar" soll hier insbesondere eine Verbindung von zumindest zwei Bauteilen verstanden werden, die lediglich unter der Zuhilfenahme von Trennwerkzeugen, wie beispielsweise einer Säge, insbesondere einer mechanischen Säge usw., und/oder chemischen Trennmitteln, wie beispielsweise Lösungsmittel usw., voneinander trennbar sind.

Der Begriff "Segmentführungselement" soll hier insbesondere ein Element definieren, das dazu vorgesehen ist, infolge eines direkten Kontakts mit einem Segment des Schneidstrang, insbesondere mit einem Schneidenträgerelement des Schneidstrangs, zumindest das Segment zu führen und zumindest eine Bewegung des Segments infolge des direkten Kontakts mit dem Segment, insbesondere in einem von weiteren Segmenten des Schneidstrangs frei geschnittenen Zustand des Schneidstrangs betrachtet, in der Schneidebene entlang zumindest der von der Führungseinheit abgewandten Richtung zu begrenzen. Besonders bevorzugt ist das Segmentführungselement einstückig mit der Führungseinheit ausgebildet. Vorzugsweise weist die Werkzeugmaschinentrennvorrichtung zumindest ein weiteres Segmentführungselement auf. Die Segmentführungselemente sind bevorzugt jeweils in einem Teilbereich der Führungseinheit angeordnet, wobei sich die Teilbereiche in der Schneidebene gegenüberliegen bzw. zumindest im Wesentlichen parallel zur Schneidebene verlaufen. Das Segmentführungselemen ist erfindungsgemäß als Fortsatz ausgebildet, der an der Führungseinheit, insbesondere an einer Außenwand der Führungseinheit, angeordnet ist. Mittels der erfindunggemäßen Ausgestaltung der Werkzeugmaschinentrennvorrichtung kann vorteilhaft ein Herausgleiten von Schneidenträgerelementen des Schneidstrangs und somit des Schneidstrang aus der Führungseinheit zumindest in Teilbereichen der Führungseinheit verhindert werden. Somit kann vorteilhaft eine zuverlässige

Werkzeugmaschinentrennvorrichtung erreicht werden, bei der der Schneidstrang sicher in der Führungseinheit, insbesondere in einem Teilbereich der Führungseinheit, in dem das Segmentführungselement angeordnet ist, geführt wird.

Des Weiteren wird vorgeschlagen, dass die Führungseinheit, in der Schneidebene betrachtet, eine in sich geschlossene Außenkontur aufweist, die zwei parallel verlaufende Geraden und zumindest zwei die Geraden miteinander verbindende Kreisbögen aufweist. Bevorzugt werden die Kreisbögen von zwei konvexen Enden der Führungseinheit gebildet. Unter einem "konvexen Ende" soll hier insbesondere eine geometrische Gestalt zumindest eines Bereichs der Führungseinheit verstanden werden, wobei der Bereich ausgehend von der Führungseinheit nach außen gewölbt ausgebildet ist. Die von konvexen Enden gebildeten Kreisbögen der Führungseinheit sind entlang einer Haupterstreckungsrichtung der Führungseinheit an zwei zueinander abgewandten Seiten der Führungseinheit angeordnet. Unter einer "Haupterstreckungsrichtung" soll hier insbesondere eine Richtung verstanden werden, entlang der die Führungseinheit, insbesondere zusammen mit dem montierten Schneidstrang, eine maximale Erstreckung aufweist.

Vorteilhafterweise ist das Segmentführungselement zumindest im Bereich einer der zumindest zwei Geraden der Außenkontur an der Führungseinheit angeordnet. Bevorzugt ist jeweils an den zwei Geraden der Außenkontur zumindest ein Segmentführungselement angeordnet. Besonders bevorzugt kann sich der Schneidstrang, insbesondere Schneidenträgerelemente des Schneidstrangs, in einem Bereich der Kreisbögen der Außenkontur, in der Schneidebene betrachtet, in der Führungsnut der Führungseinheit in eine von der Führungseinheit abgewandte Richtung bewegen, insbesondere in einem von weiteren

Schneidenträgerelementen des Schneidstrangs frei geschnittenen Zustand des Schneidstrangs betrachtet. Somit sind die Kreisbögen besonders bevorzugt entkoppelt von dem Segmentführungselement ausgebildet. Es kann vorteilhaft eine hohe Sicherheit gegen ein Herausziehen des Schneidstrangs im Bereich der Geraden der Außenkontur der Führungseinheit während eines Betriebs der Werkzeugmaschinentrennvorrichtung erreicht werden.

Die erfindungsgemäße Werkzeugmachinentrennvorrichtung weist zumindest ein Segmentführungselement auf, das, entlang einer senkrecht zur Schneidebene verlaufenden Richtung betrachtet, gegenüber des sich ausgehend von der ersten parallel zur Schneidebene verlaufenden Außenfläche der Führungseinheit in Richtung der weiteren parallel versetzt zur ersten Außenfläche verlaufenden Außenfläche der Führungseinheit erstreckenden Segmentführungselements an der Führungseinheit angeordnet ist. Mittels der erfindungsgemäßen Ausgestaltung der Werkzeugmaschinentrennvorrichtung kann konstruktiv einfach ein Segmentführungselement erreicht werden, das dazu vorgesehen ist, eine Bewegung des Schneidstrangs in eine von der Führungseinheit weggerichtete und in der Schneidebene senkrecht zur Haupterstreckungsrichtung verlaufende Richtung vorteilhaft zu begrenzen.

Des Weiteren wird vorgeschlagen, dass das Segmentführungselement als Fortsatz ausgebildet ist, der an zumindest einer Innenwand der Führungseinheit angeordnet ist. Unter einer "Innenwand der Führungseinheit" soll hier insbesondere eine Fläche der Führungseinheit verstanden werden, die in einem in der Führungseinheit angeordneten Zustand des Schneidstrangs dem Schneidstrang zugewandt ist. Hierbei berühren sich bevorzugt die Innenwand und der Schneidstrang zumindest temporär während einer Bewegung des Schneidstrangs relativ zur Führungseinheit. Somit ist die Innenwand vorzugsweise als Führungsfläche für den Schneidstrang vorgesehen. Vorzugsweise wird das Segmentführungselement zumindest teilweise von der Innenwand der Führungseinheit gebildet. Vorzugsweise ist das Segmentführungselement mittels eines Stanzprozesses an der Führungseinheit ausgebildet. Es ist jedoch auch denkbar, dass das Segmentführungselement mittels eines anderen, einem Fachmann als sinnvoll erscheinenden Verfahrens an der Führungseinheit ausgebildet ist. Zudem ist es denkbar, dass das Segmentführungselement eine andere, einem Fachmann als sinnvoll erscheinende Ausgestaltung aufweist, wie beispielsweise eine Ausgestaltung als Rippe, als Nut usw. Mittels der erfindungsgemäßen Ausgestaltung kann vorteilhaft eine sichere Führung des Schneidstrangs in der Führungseinheit erreicht werden.

Besonders bevorzugt erstreckt sich das Segmentführungselement zumindest im Wesentlichen parallel zu einer Haupterstreckungsrichtung der Führungseinheit. Die Haupterstreckungsrichtung erstreckt sich hierbei vorzugsweise ausgehend von einem Kreisbogen der Außenkontur der Führungseinheit zu einem weiteren Kreisbogen der Außenkontur. Vorzugsweise umfasst die Führungseinheit zumindest zwei Segmentführungselemente. Somit ist die Führungseinheit insbesondere in Bereichen, in denen die Kreisbögen der Außenkontur angeordnet sind, entkoppelt von den Segmentführungselementen. Es ist jedoch auch denkbar, dass die Führungseinheit ein Segmentführungselement aufweist. Mittels der erfindungsgemäßen Ausgestaltung kann vorteilhaft eine einfache Montage des Schneidstrangs durch ein Einführen, insbesondere in einem ungeschlossenen Zustand des Schneidstrangs, im Bereich der Kreisbögen der Außenkontur erreicht werden. Zudem wird vorgeschlagen, dass der Schneidstrang zumindest ein Schneidenträgerelement aufweist, das zumindest ein mit dem Segmentführungselement der Führungseinheit korrespondierendes Segmentgegenführungselement aufweist. Bevorzugt weist der Schneidstrang eine Vielzahl an Schneidenträgerelementen auf. Ein Fachmann wird insbesondere je nach Anwendungsfall eine für den Schneidstrang geeignete Anzahl an Schneidenträgerelementen auswählen. Besonders bevorzugt weist jedes Schneidenträgerelement des Schneidstrangs der Werkzeugmaschinentrennvorrichtung zumindest ein Segmentgegenführungselement auf, das dazu vorgesehen ist, eine Bewegung des Schneidenträgerelements, in einem in einer Führungseinheit angeordneten Zustand in einer von der Führungseinheit abgewandten Richtung betrachtet, zumindest entlang einer zumindest im Wesentlichen parallel zu einer Schneidebene des Schneidstrangs verlaufenden Richtung zu begrenzen, insbesondere mittels eines Zusammenwirkens mit dem zumindest einen Segmentführungselement der Führungseinheit Somit kann konstruktiv einfach eine Führung entlang einer zumindest im Wesentlichen parallel zu einer Schneidebene des Schneidstrangs verlaufenden Richtung des Schneidstrangs erreicht werden.

Das segmentgegenführungselement ist als Querfortsatz des zumindest einen Schneidenträgerelements ausgebildet, der sich zumindest im Wesentlichen senkrecht zu einer Schneidebene des Schneidstrangs erstreckt. Besonders bevorzugt begrenzt der Querfortsatz eine Längsnut, in die das Segmentführungselement in einem in der Führungseinheit angeordneten Zustand des Schneidstrangs eingreift. Es ist jedoch auch denkbar, dass das Segmentgegenführungselement zu einer Bewegungsbegrenzung des Schneidenträgerelements in ein als Nut ausgebildetes Segmentführungselement der Führungseinheit eingreift. Zudem ist es auch denkbar, dass das Segmentführungselement eine andere, einem Fachmann als sinnvoll erscheinende Ausgestaltung aufweist, wie beispielsweise eine Ausgestaltung als Rippe, als Nut usw. Mittels der erfindungsgemäßen Ausgestaltung kann konstruktiv einfach eine Bewegungsbegrenzung mittels eines Formschlusses realisiert werden.

Vorzugsweise weist der Schneidstrang zumindest ein Schneidenträgerelement auf, das zumindest in einem Betriebszustand, entlang einer zumindest im Wesentlichen parallel zur Schneidebene und zumindest im Wesentlichen senkrecht zu einer der zumindest zwei Geraden der Außenkontur verlaufenden Richtung betrachtet, mit zumindest einem Teilbereich des Schneidenträgerelements zwischen einem Teilbereich eines Führungselements der Führungseinheit und dem Segmentführungselement angeordnet ist. Der Ausdruck "zwischen" soll hier insbesondere eine räumliche Anordnung eines Bauteils entlang zumindest einer Richtung zwischen zwei Teilbereichen eines weiteren Bauteils oder zwischen zwei weiteren Bauteilen definieren, wobei vorzugsweise zumindest eine Gerade entlang der Richtung existiert, die das Bauteil und die beiden Teilbereiche des weiteren Bauteils oder das Bauteil und die zwei weiteren Bauteile schneidet. Mittels der erfindungsgemäßen Ausgestaltung kann vorteilhaft eine formgebundene Führung des Schneidenträgerelements des Schneidstrangs erreicht werden.

Zudem wird vorgeschlagen, dass die Werkzeugmaschinentrennvorrichtung zumindest ein Drehmomentübertragungselement, das zumindest teilweise in der Führungseinheit gelagert ist, umfasst. Bevorzugt ist das Drehmomentübertragungselement zumindest teilweise entlang zumindest einer Richtung von Außenwänden der Führungseinheit umgeben. Bevorzugt weist das Drehmomentübertragungselement eine konzentrische Kopplungsausnehmung auf, in die ein Ritzel einer Antriebseinheit einer tragbaren Werkzeugmaschine und/oder ein Zahnrad und/oder eine verzahnte Welle einer Getriebeeinheit der tragbaren Werkzeugmaschine in einem montierten Zustand eingreifen können/kann. Die Kopplungsausnehmung wird hierbei bevorzugt von einem Innensechskant gebildet. Es ist jedoch auch denkbar, dass die Kopplungsausnehmung eine andere, einem Fachmann als sinnvoll erscheinende Ausgestaltung aufweist. Zudem ist in einer alternativen Ausgestaltung der Werkzeugmaschinentrennvorrichtung denkbar, dass die Führungseinheit entkoppelt von dem Drehmomentübertragungselement ausgebildet ist und stattdessen eine Ausnehmung aufweist, in die ein Antriebselement einer tragbaren Werkzeugmaschine, an der die Werkzeugmaschinentrennvorrichtung anordenbar ist, zu einem Antrieb des Schneidstrangs in einem gekoppelten Zustand einführbar ist, um direkt mit dem Schneidstrang zusammenzuwirken, insbesondere mit Schneidenträgerelementen des Schneidstrangs, die eine korrespondierend zum Antriebselement ausgebildete Antriebsfläche und/oder Antriebsausnehmung umfassen. Mittels der erfindungsgemäßen Ausgestaltung der Werkzeugmaschinentrennvorrichtung kann konstruktiv einfach ein geschlossenes System erreicht werden, das komfortabel von einem Bediener an einer dazu vorgesehenen Werkzeugmaschine montierbar ist. Es kann somit vorteilhaft auf eine Einzelmontage von Komponenten, wie beispielsweise des Schneidstrangs, der Führungseinheit und des Drehmomentübertragungselements, durch den Bediener zum Gebrauch der erfindungsgemäßen Werkzeugmaschinentrennvorrichtung verzichtet werden.

Vorteilhafterweise weist der Schneidstrang zumindest ein Schneidenträgerelement auf, das auf einer dem Drehmomentübertragungselement zugewandten Seite des Schneidenträgerelements zumindest eine Ausnehmung aufweist, in die das Drehmomentübertragungselement in zumindest einem Betriebszustand zum Antrieb des Schneidstrangs eingreift. Bevorzugt weisen alle Schneidenträgerelemente des Schneidstrangs auf dem Drehmomentübertragungselement zugewandten Seiten der Schneidenträgerelemente zumindest eine Ausnehmung auf, in die das Drehmomentübertragungselement in zumindest einem Betriebszustand zum Antrieb des Schneidstrangs eingreift. Es können konstruktiv einfach Kräfte und/oder Drehmomente zum Antrieb des Schneidstrangs an das Schneidenträgerelement übertragen werden.

Des Weiteren wird vorgeschlagen, dass das Schneidenträgerelement zumindest auf der dem Drehmomentübertragungselement zugewandten Seite zumindest im Wesentlichen kreisbogenförmig ausgebildet ist. Die dem Drehmomentübertragungselement in einem montierten Zustand zugewandte Seite des Schneidenträgerelements ist insbesondere in zumindest einem Teilbereich, zwischen einer Mittelachse eines in und/oder am Schneidenträgerelement angeordneten Verbindungselements und einer Mittelachse einer Verbindungsausnehmung des Schneidenträgerelements zur Aufnahme des Verbindungselements betrachtet, kreisbogenförmig ausgestaltet. Bevorzugt ist der kreisbogenförmige Teilbereich angrenzend an die Ausnehmung, in die das Drehmomentübertragungselement eingreift, ausgebildet. Besonders bevorzugt weist der kreisbogenförmige Teilbereich einen Radius auf, der zumindest im Wesentlichen einem Radius einer Umlenkkontur der Führungseinheit, insbesondere einer Umlenkkontur eines an einem konvexen Ende angeordneten Führungselements der Führungseinheit, entspricht. Vorzugsweise ist die dem Drehmomentübertragungselement in einem montierten Zustand zugewandte Seite des Schneidenträgerelement, insbesondere der Teilbereich, konkav ausgebildet. Es kann vorteilhaft eine Umlenkung des Schneidenträgerelements in einem Betrieb der Werkzeugmaschinentrennvorrichtung erreicht werden. Ferner kann vorteilhaft ein kleiner Umlenkradius bei einer Umlenkung des Schneidenträgerelements realisiert werden.

Ferner geht die Erfindung aus von einer tragbaren Werkzeugmaschine mit einer Kopplungsvorrichtung zur formschlüssigen und/oder kraftschlüssigen Kopplung mit einer erfindungsgemäßen Werkzeugmaschinentrennvorrichtung. Unter einer "tragbaren Werkzeugmaschine" soll hier insbesondere eine Werkzeugmaschine, insbesondere eine Handwerkzeugmaschine, verstanden werden, die von einem Bediener transportmaschinenlos transportiert werden kann. Die tragbare Werkzeugmaschine weist insbesondere eine Masse auf, die kleiner ist als 40 kg, bevorzugt kleiner als 10 kg und besonders bevorzugt kleiner als 5 kg. Besonders bevorzugt bilden die erfindungsgemäße Werkzeugmaschinentrennvorrichtung und die erfindungsgemäße tragbare Werkzeugmaschine ein Werkzeugmaschinensystem. Es kann vorteilhaft eine tragbare Werkzeugmaschine erreicht werden, die besonders vorteilhaft für ein breites Einsatzspektrum geeignet ist.

### Zeichnungen

Weitere Vorteile ergeben sich aus der folgenden Zeichnungsbeschreibung.

### Es zeigen:

- Fig. 1: eine erfindungsgemäße tragbare Werkzeugmaschine mit einer erfindungsgemäßen Werkzeugmaschinentrennvorrichtung in einer schematischen Darstellung,
- Fig. 2: eine Detailansicht einer Werzeugmaschinentrennvorrichtung in einer schematischen Darstellung,
- Fig. 3: eine Detailansicht von Schneidenträgerelementen eines Schneidstrangs einer Werkzeugmaschinentrennvorrichtung in einer schematischen Darstellung,
- Fig. 4: eine weitere Detailansicht eines der Schneidenträgerelemente des Schneidstrangs einer Werkzeugmaschinentrennvorrichtung in einer schematischen Darstellung,
- Fig. 5: eine Schnittansicht einer Werkzeugmaschinentrennvorrichtung aus Figur 2 entlang der Linie V-V in einer schematischen Darstellung,
- Fig. 6: eine Detailansicht der erfindungsgemäßen Werkzeugmaschinentrennvorrichtung in einer schematischen Darstellung,
- Fig. 7: eine Schnittansicht einer Führungseinheit und eines Schneidenträgerelements eines Schneidstrangs der erfindungsgemäßen Werkzeugmaschinentrennvorrichtung aus Figur 6 entlang der Linie VII-VII in einer schematischen Darstellung und
- Fig. 8: eine Detailansicht des in der Führungseinheit angeordneten Schneidenträgerelements in einer schematischen Darstellung.

### Beschreibung der Zeichnungen

Figur 1 zeigt eine tragbare Werkzeugmaschine 56a mit einer Werkzeugmaschinentrennvorrichtung 10a, die zusammen ein Werkzeugmaschinensystem bilden. Die tragbare Werkzeugmaschine 56a weist eine Kopplungsvorrichtung 58a zur formschlüssigen und/oder kraftschlüssigen Kopplung mit der Werkzeugmaschinentrennvorrichtung 10a auf. Die Kopplungsvorrichtung 58a kann hierbei als Bajonettverschluss und/oder als eine andere, einem Fachmann als sinnvoll erscheinende Kopplungsvorrichtung ausgebildet sein. Ferner weist die tragbare Werkzeugmaschine 56a ein Werkzeugmaschinengehäuse 60a auf, das eine Antriebseinheit 62a und eine Getriebeeinheit 64a der tragbaren Werkzeugmaschine 56a umschließt. Die Antriebseinheit 62a und die Getriebeeinheit 64a sind zur Erzeugung eines auf die Werkzeugmaschinentrennvorrichtung 10a übertragbaren Antriebsmoments auf eine, einem Fachmann bereits bekannte Art und Weise wirkungsmäßig miteinander verbunden. Die Getriebeeinheit 64a ist als Winkelgetriebe ausgebildet. Die Antriebseinheit 62a ist als Elektromotoreinheit ausgebildet. Es ist jedoch auch denkbar, dass die Antriebseinheit 62a und/oder die Getriebeeinheit 64a eine andere, einem Fachmann als sinnvoll erscheinende Ausgestaltung aufweisen. Die Antriebseinheit 62a ist dazu vorgesehen, einen Schneidstrang 12a der Werkzeugmaschinentrennvorrichtung 10a in zumindest einem Betriebszustand mit einer Schnittgeschwindigkeit kleiner als 6 m/s anzutreiben. Hierbei weist die tragbare Werkzeugmaschine 56a zumindest einen Betriebsmodus auf, in dem ein Antrieb des Schneidstrangs 12a in einer Führungseinheit 14a der Werkzeugmaschinentrennvorrichtung 10a entlang einer Schneidrichtung 66a des Schneidstrangs 12a mit einer Schnittgeschwindigkeit kleiner als 6 m/s ermöglicht wird.

Figur 2 zeigt die Werkzeugmaschinentrennvorrichtung 10a in einem von der Kopplungsvorrichtung 58a der tragbaren Werkzeugmaschine 56a entkoppelten Zustand. Die Werkzeugmaschinentrennvorrichtung 10a weist den Schneidstrang 12a und die Führungseinheit 14a auf, die zusammen ein geschlossenes System bilden. Die Führungseinheit 14a ist als Schwert ausgebildet. Hierbei weist die Führungseinheit 14a, in einer Schneidebene betrachtet, eine in sich geschlossene Außenkontur auf, die zwei zueinander zumindest im Wesentlichen parallel verlaufende Geraden 28a, 30a und zwei die Geraden 28a, 30a miteinander verbindende Kreisbögen 32a, 34a aufweist. Die Kreisbögen 32a, 34a werden von zwei konvex ausgebildeten Enden 68a, 70a der Führungseinheit 14a gebildet. Die konvex ausgebildeten Enden 68a, 70a der Führungseinheit 14a sind, entlang einer Haupterstreckungsrichtung 72a der Führungseinheit 14a betrachtet, an zwei sich abgewandten Seiten der Führungseinheit 14a angeordnet. Der Schneidstrang 12a wird mittels der Führungseinheit 14a geführt. Hierzu weist die Führungseinheit 14a zumindest ein Führungselement 44a (Figur 5) auf, mittels dessen der Schneidstrang 12a geführt wird. Das Führungselement 44a ist hierbei als Führungsnut 76a ausgebildet, die sich in der Schneidebene des Schneidstrangs 12a entlang eines gesamten Umfangs der Führungseinheit 14a erstreckt. Hierbei wird der Schneidstrang 12a mittels die Führungsnut 76a begrenzenden Randbereichen der Führungseinheit 14a geführt. Es ist jedoch auch denkbar, dass das Führungselement 44a in einer anderen, einem Fachmann als sinnvoll erscheinenden Art und Weise, wie beispielsweise als rippenartige Anformung an der Führungseinheit 14a, die in eine Ausnehmung an dem Schneidstrang 12a eingreift, ausgebildet ist. Der Schneidstrang 12a wird, in einer senkrecht zur Schneidebene verlaufenden Ebene betrachtet, von drei Seiten von den die Führungsnut 76a begrenzenden Randbereiche umgeben (Figur 5). Der Schneidstrang 12a wird während eines Betriebs umlaufend entlang des Umfangs in der Führungsnut 76a relativ zur Führungseinheit 14a bewegt.

Des Weiteren weist die Führungseinheit 14a vier Segmentführungselemente 16a, 18a, 20a, 22a zur Führung des Schneidstrangs 12a auf, wobei jeweils zwei der vier Segmentführungselemente 16a, 18a, 20a, 22a dazu vorgesehen sind, eine Bewegung des Schneidstrangs 12a, in einer von der Führungseinheit 14a abgewandten Richtung betrachtet, entlang jeweils einer zumindest im Wesentlichen parallel zur Schneidebene des Schneidstrangs 12a verlaufenden Richtung 24a, 26a zu begrenzen (Figur 5). Die Richtungen 24a, 26a entlang der jeweils zwei der vier Segmentführungselemente 16a, 18a, 20a, 22a eine Bewegung des Schneidstrangs 12a in eine von der Führungseinheit 14a abgewandte Richtung begrenzen, verlaufen hierbei jeweils zumindest im Wesentlichen senkrecht zu den Geraden 28a, 30a der Außenkontur der Führungseinheit 14a. Hierbei sind jeweils zwei der vier Segmentführungselemente 16a, 18a, 20a, 22a in einem Bereich einer der zwei Geraden 28a, 30a der Außenkontur an der Führungseinheit 14a angeordnet. Somit sind zwei der vier Segmentführungselemente 16a, 18a, 20a, 22a in einem Teilbereich der Führungseinheit 14a angeordnet, in dem der Schneidstrang 12a in einem Betriebszustand bei einer umlaufenden Bewegung des Schneidstrangs 12a in Schneidrichtung 66a entlang des Umfangs der Führungseinheit 14a, entlang der Haupterstreckungsrichtung 72a betrachtet, in eine von der tragbaren Werkzeugmaschine 56a abgewandte Richtung bewegt wird. Ferner sind zwei der vier Segmentführungselemente 16a, 18a, 20a, 22a in einem Teilbereich der Führungseinheit 14a angeordnet, in dem der Schneidstrang 12a in einem Betriebszustand bei einer umlaufenden Bewegung des Schneidstrangs 12a in Schneidrichtung 66a entlang des Umfangs der Führungseinheit 14a, entlang der Haupterstreckungsrichtung 72a betrachtet, in eine auf die tragbare Werkzeugmaschine 56a zugewandte Richtung bewegt wird. Die vier Segmentführungselemente 16a, 18a, 20a, 22a sind dazu vorgesehen, den Schneidstrang 12a in Bereichen der Geraden 28a, 30a der Außenkontur in der Führungsnut 76a zu halten.

Die vier Segmentführungselemente 16a, 18a, 20a, 22a sind einstückig mit der Führungseinheit 14a ausgebildet. Zwei der vier Segmentführungselemente 16a, 18a, 20a, 22a sind jeweils einstückig mit einer von zwei Außenwänden 80a, 82a der Führungseinheit 14a ausgebildet. Die Segmentführungselemente 16a, 18a, 20a, 22a sind, entlang der senkrecht zu den Geraden 28a, 30a der Außenkontur verlaufenden Richtungen 24a, 26a betrachtet, jeweils an sich abgewandten Seiten der Außenwände 80a, 82a angeordnet. Es ist jedoch auch denkbar, dass die vier Segmentführungselemente 16a, 18a, 20a, 22a getrennt von der Führungseinheit 14a ausgebildet sind und beispielsweise mittels einer Rastverbindung o.dgl. lösbar mit der Führungseinheit 14a verbindbar ausgebildet sind. Zwei der vier Segmentführungselemente 16a, 18a, 20a, 22a, die einstückig mit einer der Außenwände 80a, 82a ausgebildet sind erstrecken sich jeweils ausgehend von einer ersten parallel zur Schneidebene verlaufenden Außenfläche 36a der Führungseinheit 14a in Richtung einer weiteren parallel versetzt zur ersten Außenfläche 36a verlaufenden Außenfläche 38a der Führungseinheit 14a. Die zwei weiteren der vier Segmentführungselemente 16a, 18a, 20a, 22a erstrecken sich hierbei ausgehend von der weiteren Außenfläche 38a in Richtung der ersten Außenfläche 36a. Die Außenflächen 36a, 38a werden hierbei von den Außenwänden 80a, 82a der Führungseinheit 14a gebildet. Somit sind die vier Segmentführungselemente 16a, 18a, 20a, 22a als Fortsätze ausgebildet, die einstückig mit den Außenwänden 80a, 82a ausgebildet sind. Ferner erstrecken sich die vier Segmentführungselemente 16a, 18a, 20a, 22a jeweils, entlang der Haupterstreckungsrichtung 72a der Führungseinheit 14a betrachtet, entlang einer gesamten Erstreckung der jeweiligen Geraden 28a, 30a der Außenkontur, bis zu den von den konvexen Enden 68a, 70a gebildeten Kreisbögen 32a, 34a.

Des Weiteren weist die Werkzeugmaschinentrennvorrichtung 10a ein mittels der Führungseinheit 14a zumindest teilweise gelagertes Drehmomentübertragungselement 46a zum Antrieb des Schneidstrangs 12a auf. Das Drehmomentübertragungselement 46a ist in einem gekoppelten Zustand zum Antrieb des Schneidstrangs 12a mit einem Ritzel (hier nicht näher dargestellt) der Antriebseinheit 62a und/oder einem Zahnrad (hier nicht näher dargestellt) und/oder einer verzahnten Welle (hier nicht näher dargestellt) der Getriebeeinheit 64a gekoppelt. Hierbei weist das Drehmomentübertragungselement 46a eine Kopplungsausnehmung 78a auf, die in einem montierten Zustand mit einem Antriebselement der tragbaren Werkzeugmaschine 56a koppelbar ist. Die Kopplungsausnehmung 78a ist konzentrisch im Drehmomentübertragungselement 46a angeordnet. Ferner ist die Kopplungsausnehmung 78a dazu vorgesehen, in einem gekoppelten Zustand des Drehmomentübertragungselements 46a und/oder der Werkzeugmaschinentrennvorrichtung 10a mit dem Ritzel (hier nicht näher dargestellt) der Antriebseinheit 62a und/oder dem Zahnrad (hier nicht näher dargestellt) und/oder der verzahnten Welle (hier nicht näher dargestellt) der Getriebeeinheit 64a gekoppelt zu werden. Die Kopplungsausnehmung 78a ist als Innensechskant ausgebildet. Es ist jedoch auch denkbar, dass die Kopplungsausnehmung 78a eine andere, einem Fachmann als sinnvoll erscheinende Ausgestaltung aufweist.

Der Schneidstrang 12a umfasst eine Vielzahl miteinander verbundener Schneidenträgerelemente 40a, 42a, die jeweils mittels eines Verbindungselements 84a, 86a des Schneidstrangs 12a miteinander verbunden sind, das zumindest im Wesentlichen bündig mit einer von zwei Außenflächen 88a, 90a eines der miteinander verbundenen Schneidenträgerelemente 40a, 42a abschließt (Figuren 3 und 5). Die Außenflächen 88a, 90a verlaufen in einem in der Führungsnut 76a angeordneten Zustand des Schneidstrangs 12a zumindest im Wesentlichen parallel zur Schneidebene. Ein Fachmann wird je nach Anwendungsfall eine für den Schneidstrang 12a geeignete Anzahl an Schneidenträgerelementen 40a, 42a auswählen. Die Schneidenträgerelemente 40a, 42a sind jeweils einstückig mit einem der Verbindungselemente 84a, 86a ausgebildet. Hierbei sind die Verbindungselemente 84a, 86a bolzenförmig ausgebildet. Ferner weisen die Schneidenträgerelemente 40a, 42a jeweils eine Verbindungsausnehmung 92a, 94a zur Aufnahme eines der Verbindungselemente 84a, 86a der miteinander verbundenen Schneidenträgerelemente 40a, 42a auf. Die Verbindungselemente 84a, 86a sind mittels der Führungseinheit 14a geführt (Figur 5). Hierbei sind die Verbindungselemente 84a, 86a in einem montierten Zustand des Schneidstrangs 12a in der Führungsnut 76a angeordnet. Die Verbindungselemente 84a, 86a können sich, in einer senkrecht zur Schneidebene verlaufenden Ebene betrachtet, an zwei Seitenwänden 96a, 98a der Führungsnut 76a abstützen. Die Seitenwände 96a, 98a der Führungsnut 76a erstrecken sich, in der Schneidebene betrachtet, ausgehend von der Führungseinheit 14a senkrecht zur Schneidrichtung 66a des Schneidstrangs 12a nach außen.

Ferner sind die Schneidenträgerelemente 40a, 42a in einem Betriebszustand in Bereichen der Führungseinheit 14a, in denen jeweils zwei der vier Segmentführungselemente 16a, 18a, 20a, 22a an der Führungseinheit 14a angeordnet sind, entlang einer zumindest im Wesentlichen parallel zur Schneidebene und zumindest im Wesentlichen senkrecht zu einer der zwei Geraden 28a, 30a der Außenkontur verlaufenden Richtung betrachtet, jeweils mit einem Teilbereich der Schneidenträgerelemente 40a, 42a zwischen einem das als Führungsnut 76a ausgebildeten Führungselement 44a begrenzenden Randbereich 74a der Führungseinheit 14a und einem der vier Segmentführungselemente 16a, 18a, 20a, 22a angeordnet. Somit werden die Schneidenträgerelemente 40a, 42a in einem Betriebszustand in Bereichen der Führungseinheit 14a, in dem die Segmentführungselemente 16a, 18a, 20a, 22a an der Führungseinheit 14a angeordnet sind, jeweils in dem Teilbereich der Schneidenträgerelemente 40a, 42a entlang der zumindest im Wesentlichen parallel zur Schneidebene und zumindest im Wesentlichen senkrecht zu einer der zwei Geraden 28a, 30a der Außenkontur verlaufenden Richtung von dem die Führungsnut 76a begrenzenden Randbereich der Führungseinheit 14a und einem der vier Segmentführungselemente 16a, 18a, 20a, 22a umgeben. Insgesamt werden die Schneidenträgerelemente 40a, 42a in einem Betriebszustand in Bereichen der Führungseinheit 14a, in dem die Segmentführungselemente 16a, 18a, 20a, 22a an der Führungseinheit 14a angeordnet sind, jeweils in zwei zueinander verschiedenen Teilbereichen entlang der zumindest im Wesentlichen parallel zur Schneidebene und zumindest im Wesentlichen senkrecht zu einer der zwei Geraden 28a, 30a der Außenkontur verlaufenden Richtung von dem die Führungsnut 76a begrenzenden Randbereich der Führungseinheit 14a und von einem der vier Segmentführungselemente 16a, 18a, 20a, 22a umgeben. Die Schneidenträgerelemente 40a, 42a werden mittels der vier Segmentführungselemente 16a, 18a, 20a, 22a in Bereichen der Geraden 28a, 30a der Außenkontur in der Führungsnut 76a gehalten.

Des Weiteren weisen die Schneidenträgerelemente 40a, 42a des Schneidstrangs 12a jeweils eine Ausnehmung 52a, 54a auf, die jeweils in einem montierten Zustand auf einer dem Drehmomentübertragungselement 46a zugewandten Seite 48a, 50a des jeweiligen Schneidenträgerelements 40a, 42a angeordnet ist. Das Drehmomentübertragungselement 46a greift in zumindest einem Betriebszustand zum Antrieb des Schneidstrangs 12a in die Ausnehmungen 52a, 54a ein. Das Drehmomentübertragungselement 46a ist hierbei als Zahnrad ausgebildet. Somit umfasst das Drehmomentübertragungselement 46a Zähne (hier nicht näher dargestellt), die dazu vorgesehen sind, in zumindest einem Betriebszustand zum Antrieb des Schneidstrangs 12a in die Ausnehmungen 52a, 54a der Schneidenträgerelemente 40a, 42a einzugreifen. Ferner sind die dem Drehmomentübertragungselement 46a zugewandten Seiten 48a, 50a der Schneidenträgerelemente 40a, 42a kreisbogenförmig ausgebildet. Die dem Drehmomentübertragungselement 46a in einem montierten Zustand zugewandten Seiten 48a, 50a der Schneidenträgerelemente 40a, 42a sind jeweils in Teilbereichen 100a, 102a, 104a, 106a, zwischen einer Mittelachse 108a des jeweiligen Verbindungselements 84a, 86a und einer Mittelachse 110a, 112a der jeweiligen Verbindungsausnehmung 92a, 94a betrachtet, kreisbogenförmig ausgestaltet. Die kreisbogenförmigen Teilbereiche 100a, 102a, 104a, 106a sind jeweils angrenzend an die Ausnehmungen 52a, 54a, in die das Drehmomentübertragungselement 46a eingreift, ausgebildet. Hierbei weisen die kreisbogenförmigen Teilbereiche 100a, 102a, 104a, 106a einen Radius auf, der einem Radius eines Verlaufs der Führungsnut 76a an den konvexen Enden 68a, 70a entspricht. Die Teilbereiche 100a, 102a, 104a, 106a sind konkav ausgebildet (Figuren 3 und 4).

Ferner weist der Schneidstrang 12a Schneidelemente 114a, 116a auf. Die Schneidelemente 114a, 116a sind jeweils einstückig mit einem der Schneidenträgerelemente 40a, 42a ausgebildet. Eine Anzahl der Schneidelemente 114a, 116a ist abhängig von einer Anzahl an Schneidenträgerelementen 40a, 42a. Ein Fachmann wird je nach Anzahl an Schneidenträgerelementen 40a, 42a eine geeignete Anzahl an Schneidelementen 114a, 116a auswählen. Die Schneidelemente 114a, 116a sind dazu vorgesehen, ein Abtrennen und/oder ein Abtragen von Werkstoffteilchen eines zu bearbeitenden Werkstücks (hier nicht näher dargestellt) zu ermöglichen. Die Schneidelemente 114a, 116a können beispielsweise als Vollmeißel, Halbmeißel oder andere, einem Fachmann als sinnvoll erscheinende Schneidenarten ausgebildet sein, die dazu vorgesehen sind, ein Abtrennen und/oder ein Abtragen von Werkstoffteilchen eines zu bearbeitenden Werkstücks zu ermöglichen. Der Schneidstrang 12a ist endlos ausgebildet. Somit ist der Schneidstrang 12a als Schneidkette ausgebildet. Die Schneidenträgerelemente 40a, 42a sind hierbei als Kettenglieder ausgebildet, die mittels der bolzenförmigen Verbindungselemente 84a, 86a miteinander verbunden sind. Es ist jedoch auch denkbar, dass der Schneidstrang 12a, die Schneidenträgerelemente 40a, 42a und/oder die Verbindungselemente 84a, 86a in einer anderen, einem Fachmann als sinnvoll erscheinenden Art und Weise ausgestaltet sind.

In Figuren 6 bis 8 ist die erfindungsgemäß Werkzeugmaschinentrennvorrichtung. Im Wesentlichen gleichbleibende Bauteile, Merkmale und Funktionen sind grundsätzlich mit den gleichen Bezugszeichen beziffert. Zur Unterscheidung der Beispiele sind den Bezugszeichen der Beispiele die Buchstaben a und b hinzugefügt. Die nachfolgende Beschreibung beschränkt sich im Wesentlichen auf die Unterschiede zu dem ersten Beispiel in den Figuren 1 bis 5, wobei bezüglich gleichbleibender Bauteile, Merkmale und Funktionen auf die Beschreibung des ersten Beispiels in den Figuren 1 bis 5 verwiesen werden kann.

Figur 6 zeigt die Werkzeugmaschinentrennvonrrichtung 10b in einem von einer Kopplungsvorrichtung der tragbaren Werkzeugmaschine (hier nicht näher dargestellt) entkoppelten Zustand. Die Werkzeugmaschinentrennvorrichtung 10b weist einen Schneidstrang 12b und eine Führungseinheit 14b auf, die zusammen ein geschlossenes System bilden. Die Führungseinheit 14b ist als Schwert ausgebildet. Hierbei weist die Führungseinheit 14b, in einer Schneidebene betrachtet, eine in sich geschlossene Außenkontur auf, die zumindest im Wesentlichen als Lamesches Oval ausgebildet ist. Somit umfasst die Außenkontur zumindest zwei längliche Seiten, die mittels zweier Kreisbögen 32b, 34b miteinander verbunden sind. Hierbei sind die länglichen Seiten ausgehend von der Führungseinheit 14b in eine von der Führungseinheit 14b abgewandte Richtung betrachtet konvex ausgebildet. Die Kreisbögen 32b, 34b werden von zwei konvex ausgebildeten Enden 68b, 70b der Führungseinheit 14b gebildet. Die konvex ausgebildeten Enden 68b, 70b der Führungseinheit 14b sind, entlang einer Haupterstreckungsrichtung 72b der Führungseinheit 14b betrachtet, an zwei einander abgewandten Seiten der Führungseinheit 14b angeordnet. Der Schneidstrang 12b wird mittels der Führungseinheit 14b geführt. Die Führungseinheit 14b weist hierbei zumindest ein Segmentführungselement 16b zur Führung des Schneidstrangs 12b auf, das dazu vorgesehen ist, eine Bewegung des Schneidstrangs 12b, in einer von der Führungseinheit 14b abgewandten Richtung betrachtet, zumindest entlang einer zumindest im Wesentlichen parallel zu einer Schneidebene des Schneidstrangs 12b verlaufenden Richtung 24b, 26b zu begrenzen. Das Segmentführungselement 16b erstreckt sich ausgehend von einer ersten parallel zur Schneidebene verlaufenden Außenfläche 36b der Führungseinheit 14b in Richtung einer weiteren, parallel versetzt zur ersten Außenfläche 36b verlaufenden Außenfläche 38b der Führungseinheit 14b (Figur 7). Hierbei ist ein Teilbereich der Außenfläche 36b in Richtung der weiteren Außenfläche 38b umgebogen. Somit erstreckt sich das Segmentführungselement 16b in eine Führungsnut 76b der Führungseinheit 14b hinein. Das Segmentführungselement 16b ist als Fortsatz ausgebildet, der an zumindest einer Innenwand der Führungseinheit 14b angeordnet ist. Die Innenwand der Führungseinheit 14b begrenzt hierbei die Führungsnut 76b der Führungseinheit 14b, mittels derer der Schneidstrang 12b geführt wird. Somit bildet die Innenwand der Führungseinheit 14b zumindest eine Seitenwand 96b der Führungsnut 76b.

Insgesamt weist die Führungseinheit 14b zumindest zwei Segmentführungselemente 16b, 22b auf. Die Segmentführungselemente 16b, 22b erstrecken sich hierbei ausgehend von der ersten parallel zur Schneidebene verlaufenden Außenfläche 36b der Führungseinheit 14b in Richtung der weiteren parallel versetzt zur ersten Außenfläche 36b verlaufenden Außenfläche 38b der Führungseinheit 14b. Hierbei ist es jedoch auch denkbar, dass die Werkzeugmaschinentrennvorrichtung 10b zusätzlich an der weiteren Außenfläche 38b ebenfalls zumindest ein oder zwei Segmentführungselemente aufweist, die dazu vorgesehen sind, eine Bewegung des Schneidstrangs 12b, in einer von der Führungseinheit 14b abgewandten Richtung betrachtet, zumindest entlang einer zumindest im Wesentlichen parallel zu einer Schneidebene des Schneidstrangs 12b verlaufenden Richtung 24b, 26b zu begrenzen. Die Segmentführungselemente 16b, 22b sind mittels eines Stanzverfahrens in die erste Außenfläche 36b eingebracht. Es ist jedoch auch denkbar, dass die Segmentführungselemente 16b, 22b mittels eines anderen, einem Fachmann als sinnvoll erscheinenden Verfahrens an der Führungseinheit 14b eingebracht sind, wie beispielsweise mittels eines Umformverfahrens, das dazu vorgesehen ist, mittels eines Stempels und einer Matrize rippenartige Segmentführungselemente an die Führungseinheit 14b anzuformen. Ferner sind die Segmentführungselemente 16b, 22b partiell an der Innenwand der Führungseinheit 14b angeordnet. Somit umfasst jedes der Segmentführungselemente 16b, 22b stegartige Segmentführungsteilbereiche (hier nicht näher dargestellt). Zudem ist es denkbar, dass die Führungseinheit 14b zusätzlich oder alternativ mehrere voneinander entlang einer Längsrichtung der Führungseinheit 14b beabstandet an der Innenwand angeordnete Segmentführungselemente aufweist.

Des Weiteren weist der Schneidstrang 12b zumindest ein Schneidenträgerelement 40b auf, das zumindest ein Segmentgegenführungselement 124b umfasst, das dazu vorgesehen ist, eine Bewegung des Schneidenträgerelements 40b, in einem in der Führungseinheit 14b der Werkzeugmaschinentrennvorrichtung 10b angeordneten Zustand in einer von der Führungseinheit 14b abgewandten Richtung betrachtet, zumindest entlang der zumindest im Wesentlichen parallel zur Schneidebene des Schneidstrangs 12b verlaufenden Richtung 24b, 26b zu begrenzen. Das Segmentgegenführungselement 124b wird von einem Querfortsatz gebildet, der sich zumindest im Wesentlichen senkrecht zur Schneidebene des Schneidstrangs 12b erstreckt. Hierbei begrenzt das Segmentgegenführungselement 124b eine Längsnut. Das Segmentgegenführungselement 124b ist dazu vorgesehen, zu einer Bewegungsbegrenzung mit den an der Führungseinheit 14b angeordneten Segmentführungselementen 16b, 22b, die korrespondierend mit dem Segmentgegenführungselement 124b ausgebildet sind, zusammenzuwirken. Es ist jedoch auch denkbar, dass das Segmentgegenführungselement 124b eine andere, einem Fachmann als sinnvoll erscheinende Ausgestaltung aufweist, wie beispielsweise eine Ausgestaltung als Rippe usw., die mit einer an der Führungseinheit 14b angeordneten Nut zu einer Bewegungsbegrenzung zusammenwirkt. Insgesamt weist der Schneidstrang 12b eine Vielzahl an Schneidenträgerelementen 40b, 42b auf. Jedes Schneidenträgerelement 40b, 42b des Schneidstrangs 12b umfasst hierbei zumindest ein Segmentgegenführungselement 124b, das dazu vorgesehen ist, eine Bewegung der Schneidenträgerelemente 40b, 42b, in einem in der Führungseinheit 14b der Werkzeugmaschinentrennvorrichtung 10b angeordneten Zustand in einer von der Führungseinheit 14b abgewandten Richtung betrachtet, zumindest entlang einer zumindest im Wesentlichen parallel zur Schneidebene des Schneidstrangs 12b verlaufenden Richtung 24b, 26b zu begrenzen.

Zudem weist jedes der Schneidenträgerelemente 40b, 42b eine Druckkraftübertragungsfläche 128b auf (Figuren 7 und 8). Die Druckkraftübertragungsfläche 128b ist dazu vorgesehen, Druckkräfte, die bei einer Bearbeitung eines Werkstücks (hier nicht näher dargestellt) auf den Schneidstrang 12b einwirken, mittels eines Zusammenwirkens mit einem Druckkraftaufnahmebereich 130b der Führungseinheit 14b abzustützen. Der Druckkraftaufnahmebereich 130b der Führungseinheit 14b ist hierbei, betrachtet entlang einer zumindest im Wesentlichen senkrecht zur Schneidebene des Schneidstrangs 12b verlaufenden Richtung, zwischen der Außenfläche 36b und der weiteren Außenfläche 38b der Führungseinheit 14b angeordnet.

Das Schneidenträgerelement 40b des Schneidstrangs 12c weist ferner eine Antriebsfläche 126b auf, die dazu vorgesehen ist, zu einem Antrieb des Schneidstrangs 12b mit Antriebsflächen eines Drehmomentübertragungselements 46b der Werkzeugmaschinentrennvorrichtung 10b zusammenzuwirken. Die Antriebsflächen des Drehmomentübertragungselements 46b sind hierbei als Zahnflanken ausgebildet. Die Antriebsfläche 126b des Schneidenträgerelements 40b ist somit korrespondierend mit den Antriebsflächen des Drehmomentübertragungselements 46b ausgebildet. Bei einem Antrieb des Schneidstrangs 12b liegen die Zahnflanken des Drehmomentübertragungselements 46b temporär an der Antriebsfläche 126b zu einer Übertragung von Antriebskräften an.

Die Schneidenträgerelemente 40b, 42b des Schneidstrangs 12b sind mittels zumindest eines Verbindungselements 84b des Schneidstrangs 12b miteinander verbunden, das zumindest im Wesentlichen bündig mit zumindest einer Außenfläche 88b, 90b eines der Schneidenträgerelemente 40b, 42b abschließt (Figur 8). Es ist jedoch auch denkbar, dass das Verbindungselement 84b entlang einer zumindest im Wesentlichen senkrecht zur Schneidebene verlaufenden Richtung über zumindest einer der Außenflächen 88b, 90b hinaussteht. Das Verbindungselement 84b schließt, betrachtet entlang einer Querachse des Verbindungselements 84b, bündig mit beiden Außenflächen 88b, 90b eines der Schneidenträgerelemente 40b, 42b ab. Die Querachse des Verbindungselements 84b verläuft in einem miteinander gekoppelten Zustand der Schneidenträgerelemente 40b, 42b zumindest im Wesentlichen senkrecht zur Schneidebene des Schneidstrangs 12b. Das Verbindungselement 84b ist einstückig mit einem der Schneidenträgerelemente 40b, 42b ausgebildet. Hierbei ist das Verbindungselement 84b als Längsfortsatz eines der Schneidenträgerelemente 40b, 42b ausgebildet. Das als Längsfortsatz ausgebildete Verbindungselement 84b erstreckt sich zumindest im Wesentlichen entlang einer Längserstreckung des Schneidenträgerelements 40b, mit dem das Verbindungselement 84b einstückig ausgebildet ist. Das als Längsfortsatz ausgebildete Verbindungselement 84b erstreckt sich somit zumindest im Wesentlichen parallel zur Schneidebene des Schneidstrangs 12b. Hierbei ist der Längsfortsatz hakenförmig ausgebildet. Hierbei ist der Längsfortsatz abweichend von einem stabförmigen Fortsatz ausgebildet, an den ein kreisförmiges Formschlusselement angeformt ist und/oder abweichend von einem halbkreisförmigen Fortsatz. Jedes Schneidenträgerelement 40b, 42b des Schneidstrangs 12b der Werkzeugmaschinentrennvorrichtung 10b weist jeweils ein als Längsfortsatz ausgebildetes Verbindungselement 84b (hier lediglich ein Schneidenträgerelement 40b mit einem Verbindungselement 84b in Figur 8 zur Veranschaulichung dargestellt) und jeweils eine korrespondierend mit dem Verbindungselement 84b ausgebildete Verbindungsausnehmung 92b auf. Die einzelnen Verbindungselemente 84b der Schneidenträgerelemente 40b, 42b sind zur Bildung des als Schneidkette ausgebildeten Schneidstrangs 12b jeweils dazu vorgesehen, mittels eines Zusammenwirkens mit einer Verbindungsausnehmung 92b eine formschlüssige Verbindung zwischen den Schneidenträgerelementen 40b, 42b zu realisieren, mittels derer die Schneidenträgerelemente 40b, 42b schwenkbar miteinander verbunden sind.

Des Weiteren weist das als Längsfortsatz ausgebildete Verbindungselement 84b auf einer Seite einen Quersicherungsbereich 118b auf. Der Quersicherungsbereich 118b ist dazu vorgesehen, mittels eines Zusammenwirkens mit zumindest einem Quersicherungselement eines mit dem Schneidenträgerelement 40b verbundenen Schneidenträgerelements 42b der Schneidenträgerelemente 40b, 42b, eine Querbewegung der Schneidenträgerelemente 40b, 42b entlang zumindest zweier entgegengesetzt ausgerichteten Richtungen in einem gekoppelten Zustand relativ zueinander zumindest weitestgehend zu verhindern. Hierbei ist der Quersicherungsbereich 118b als Rippe ausgebildet. Es ist jedoch auch denkbar, dass der Quersicherungsbereich 118b eine andere, einem Fachmann als sinnvoll erscheinende Ausgestaltung aufweist, wie beispielsweise eine Ausgestaltung als Nut usw. Der Quersicherungsbereich 118b ist auf einer einem einstückig mit dem Schneidenträgerelement 40b ausgebildeten Schneidelement 114b zugewandten Seite des Verbindungselements 84b angeordnet.

Ferner weisen die Schneidenträgerelemente 40b, 42b jeweils zwei Quersicherungselemente 120b, 122b auf, die dazu vorgesehen sind, in einem gekoppelten Zustand der Schneidenträgerelemente 40b, 42b jeweils mit einem Quersicherungsbereich zusammenzuwirken. Die Quersicherungselemente 120b, 122b sind jeweils in einem die Verbindungsausnehmung 92b begrenzenden Randbereich des jeweiligen Schneidenträgerelements 40b, 42b angeordnet. Hierbei sind die Quersicherungselemente 120b, 122b einstückig mit den Schneidenträgerelementen 40b, 42b ausgebildet. Die Quersicherungselemente 120b, 122b sind jeweils mittels eines Prägeverfahrens einstückig an das jeweilige Schneidenträgerelement 40b, 42b angeformt. Somit erstrecken sich die Quersicherungselemente 120b, 122b, betrachtet entlang einer zumindest im Wesentlichen senkrecht zur Schneidebene des Schneidstrangs 12b verlaufenden Richtung, maximal bis zu den Außenflächen 88b, 90b der Schneidenträgerelemente 40b, 42b. Es ist jedoch auch denkbar, dass die Quersicherungselemente 120b, 122b mittels eines anderen, einem Fachmann als sinnvoll erscheinenden Verfahrens einstückig an das jeweilige Schneidenträgerelement 40b, 42b angeformt sind, wie beispielsweise mittels eines Schweißverfahrens, mittels eines Klebeverfahrens, mittels eines Stanzverfahrens, mittels eines Biegeverfahrens usw.

Zudem sind die zwei an jedem der Schneidenträgerelemente 40b, 42b angeordneten Quersicherungselemente 120b, 122b, betrachtet entlang einer zumindest im Wesentlichen senkrecht zur Schneidebene des Schneidstrangs 12b verlaufenden Richtung, an einander abgewandten Seiten der Schneidenträgerelemente 40b, 42b angeordnet. Ferner sind die zwei an jedem der Schneidenträgerelemente 40b, 42b angeordneten Quersicherungselemente 120b, 122b relativ zueinander versetzt an dem jeweiligen Schneidenträgerelement 40b, 42b angeordnet. Somit sind die Quersicherungselemente 120b, 122b, bezogen auf die Schneidebene des Schneidstrangs 12b, differierend von einer spiegelsymmetrischen Anordnung an den Schneidenträgerelementen 40b, 42b angeordnet. Hierbei sind die Quersicherungselemente 120b, 122b als partielle Fortsätze an einem Randbereich der Verbindungsausnehmung 92b ausgebildet. Es ist jedoch auch denkbar, dass die Quersicherungselemente 120b, 122b eine andere, einem Fachmann als sinnvoll erscheinende Ausgestaltung und/oder Anordnung aufweisen, wie beispielsweise eine Ausgestaltung als parallel verlaufende Stege, die eine nutförmige Ausnehmung im Randbereich der jeweiligen Verbindungsausnehmung 92b, betrachtet entlang einer zumindest im Wesentlichen senkrecht zur Schneidebene des Schneidstrangs 12b verlaufenden Richtung, begrenzen.

## Patentansprüche

1. Werkzeugmaschinentrennvorrichtung, insbesondere Handwerkzeugmaschinentrennvorrichtung, mit zumindest einem Schneidstrang (12b) und mit zumindest einer Führungseinheit (14b), wobei die Führungseinheit (14b) zumindest ein Segmentführungselement (16b, 22b) zur Führung des Schneidstrangs (12b) aufweist, das dazu vorgesehen ist, eine Bewegung des Schneidstrangs (12b), in einer von der Führungseinheit (14b) abgewandten Richtung betrachtet, zumindest entlang einer zumindest im Wesentlichen parallel zu einer Schneidebene des Schneidstrangs (12b) verlaufenden Richtung (24b, 26b) zu begrenzen, **dadurch gekennzeichnet, dass** das zumindest eine Segmentführungselement (16b, 22b) als Fortsatz ausgebildet ist, der an zumindest einer Innenwand der Führungseinheit (14b) angeordnet ist.

4. Werkzeugmaschinentrennvorrichtung nach einem der vorhergehenden Ansprüche, **dadurch gekennzeichnet, dass** sich das zumindest eine Segmentführungselement (16b, 22b) ausgehend von einer ersten parallel zur Schneidebene verlaufenden Außenfläche (36b) der Führungseinheit (14b) in Richtung einer weiteren parallel versetzt zur ersten Außenfläche (36b) verlaufenden Außenfläche (38b) der Führungseinheit (14b) erstreckt.

5. Werkzeugmaschinentrennvorrichtung nach einem der vorhergehenden Ansprüche, **dadurch gekennzeichnet, dass** sich das zumindest eine Segmentführungselement (16b, 22b) zumindest im Wesentlichen parallel zu einer Haupterstreckungsrichtung (72b) der Führungseinheit (14b) erstreckt.

6. Werkzeugmaschinentrennvorrichtung nach einem der vorhergehenden Ansprüche, **dadurch gekennzeichnet, dass** der Schneidstrang (12b) zumindest ein Schneidenträgerelement (40b, 42b) aufweist, das zumindest ein mit dem Segmentführungselement (16b, 22b) der Führungseinheit (14b) korrespondierendes Segmentgegenführungselement (124b) aufweist.

7. Werkzeugmaschinentrennvorrichtung nach Anspruch 6, **dadurch gekennzeichnet, dass** das Segmentgegenführungselement (124b) als Querfortsatz des zumindest einen Schneidenträgerelements (40b, 42b) ausgebildet ist, der sich zumindest im Wesentlichen senkrecht zu einer Schneidebene des Schneidstrangs (12b) erstreckt.

8. Werkzeugmaschinentrennvorrichtung nach einem der vorhergehenden Ansprüche, **gekennzeichnet durch** zumindest ein Drehmomentübertragungselement (46b), das zumindest teilweise in der Führungseinheit (14b) gelagert ist.

9. Tragbare Werkzeugmaschine mit einer Kopplungsvorrichtung (58a) zur formschlüssigen und/oder kraftschlüssigen Kopplung mit einer Werkzeugmaschinentrennvorrichtung nach einem der vorhergehenden Ansprüche.

10. Werkzeugmaschinensystem mit einer tragbaren Werkzeugmaschine nach Anspruch 12 und mit zumindest einer Werkzeugmaschinentrennvorrichtung nach einem der Ansprüche 1 bis 11.

## Claims

1. Power-tool parting device, in particular hand-held power-tool parting device, having at least one cutting strand (12b) and having at least one guide unit (14b), wherein the guide unit (14b) has at least one segment guide element (16b, 22b) for guiding the cutting strand (12b), said segment guide element (16b, 22b) being intended to limit a movement of the cutting strand (12b), as seen in a direction away from the guide unit (14b), at least in a direction (24b, 26b) extending at least substantially parallel to a cutting plane of the cutting strand (12b), **characterized in that** the at least one segment guide element (16b, 22b) is configured as an extension which is arranged on at least one inner wall of the guide unit (14b).

4. Power-tool parting device according to one of the preceding claims, **characterized in that** the at least one segment guide element (16b, 22b) extends from a first outer face (36b), extending parallel to the cutting plane, of the guide unit (14b) in the direction of a further outer face (38b), extending parallel to the first outer face (36b) and in an offset manner with respect thereto, of the guide unit (14b).

5. Power-tool parting device according to one of the preceding claims, **characterized in that** the at least one segment guide element (16b, 22b) extends at least substantially parallel to a main direction of extent (72b) of the guide unit (14b).

6. Power-tool parting device according to one of the preceding claims, **characterized in that** the cutting strand (12b) has at least one cutter carrier element (40b, 42b) which has at least one segment counter-guide element (124b) corresponding to the segment guide element (16b, 22b) of the guide unit (14b).

7. Power-tool parting device according to Claim 6, **characterized in that** the segment counter-guide element (124b) is configured as a transverse extension of the at least one cutter carrier element (40b, 42b), said transverse extension extending at least substantially perpendicularly to a cutting plane of the cutting strand (12b).

8. Power-tool parting device according to one of the preceding claims, **characterized by** at least one torque transmission element (46b) which is mounted at least partially in the guide unit (14b).

9. Portable power tool having a coupling device (58a) for coupling in a form-fitting and/or force-fitting manner to a power-tool parting device according to one of the preceding claims.

10. Power tool system having a portable power tool according to Claim 12 and having at least one power-tool parting device according to one of Claims 1 to 11.

## Revendications

1. Dispositif de coupe pour machine-outil, en particulier dispositif de coupe pour machine-outil portative, avec au moins un fil de coupe (12b) et avec au moins une unité de guidage (14b), dans lequel l'unité de guidage (14b) présente au moins un élément de guidage à segments (16b, 22b) pour le guidage du fil de coupe (12b), qui est prévu pour limiter un mouvement du fil de coupe (12b), considéré dans une direction s'écartant de l'unité de guidage (14b), au moins le long d'une direction (24b, 26b) au moins essentiellement parallèle à un plan de coupe du fil de coupe (12b), **caractérisé en ce que** ledit au moins un élément de guidage à segments (16b, 22b) est réalisé sous forme de prolongement qui est disposé sur au moins une paroi intérieure de l'unité de guidage (14b).

4. Dispositif de coupe pour machine-outil selon l'une quelconque des revendications précédentes, **caractérisé en ce que** ledit au moins un élément de guidage à segments (16b, 22b) s'étend à partir d'une première face extérieure (36b) de l'unité de guidage (14b) orientée parallèlement au plan de coupe en direction d'une autre face extérieure (38b) de l'unité de guidage (14b) décalée parallèlement par rapport à la première face extérieure (36b).

5. Dispositif de coupe pour machine-outil selon l'une quelconque des revendications précédentes, **caractérisé en ce que** ledit au moins un élément de guidage à segments (16b, 22b) s'étend au moins essentiellement parallèlement à une direction d'extension principale (72b) de l'unité de guidage (14b).

6. Dispositif de coupe pour machine-outil selon l'une quelconque des revendications précédentes, **caractérisé en ce que** le fil de coupe (12b) présente au moins un élément de support de couteau (40b, 42b), qui présente au moins un contre-élément de guidage à segments (124b) correspondant à l'élément de guidage à segments (16b, 22b) de l'unité de guidage (14b).

7. Dispositif de coupe pour machine-outil selon la revendication 6, **caractérisé en ce que** le contre-élément de guidage de segment (124b) est réalisé sous forme de prolongement transversal dudit au moins un élément de support de couteau (40, 42b), qui s'étend au moins essentiellement perpendiculairement à un plan de coupe du fil de coupe (12b).

8. Dispositif de coupe pour machine-outil selon l'une quelconque des revendications précédentes, **caractérisé par** au moins un élément de transmission de couple de rotation (46b), qui est monté au moins en partie dans l'unité de guidage (14b).

9. Machine-outil portative comportant un mécanisme de couplage (58a) pour le couplage par emboîtement et/ou par adhérence avec un dispositif de coupe pour machine-outil selon l'une quelconque des revendications précédentes.

10. Système de machine-outil avec une machine-outil portative selon la revendication 12 et avec au moins un dispositif de coupe pour machine-outil selon l'une des revendications 1 à 11.
